# EUROPÄISCHE PATENTSCHRIFT

(11) **EP 0 155 581 B1**
(45) Veröffentlichungstag und Bekanntmachung des Hinweises auf die Patenterteilung: **08.05.1991**
(21) Anmeldenummer: 85102392.9
(22) Anmeldetag: 04.03.1985
(51) Int. Cl.: F04D 29/40

(54) **Topfgehäuse für eine Turbomaschine**
End cover for a turbo machine
Plaque d'extrémité pour turbo-machine

(30) Priorität: 19.03.1984 CH 1370/84
(43) Veröffentlichungstag der Anmeldung: 25.09.1985
(73) Patentinhaber: GEBRÜDER SULZER AKTIENGESELLSCHAFT, CH-8401 Winterthur (CH)
(72) Erfinder: Medgyesy, Stephen, CH-8450 Andelfingen (CH)

(56) Entgegenhaltungen:
- CH-A- 562 405
- DE-A- 1 959 087
- DE-B- 2 936 645
- DE-C- 503 860
- DE-C- 516 079
- DE-C- 963 523
- FR-A- 2 187 078
- US-A- 2 818 193

## Beschreibung

Die Erfindung betrifft eine Hochdruck-Turbomaschine mit einem Topfgehäuse, das stirnseitig mit einem Druckdeckel verschlossen ist, wobei Dichtelemente zwischen Gehäuse und Deckel den Innenraum der Maschine gegen die Umgebung abdichten; Hochdruckpupen und -kompressoren der genannten Art werden vorzugsweise bei Hochdruckpumpen und -kompressoren, sowie Turbinen mit axialer und radialer Beschaufelung sind in Maschinen, bei denen die Erfindung bebvorzugt angewendet wird, eingesetzt.

Bei einer Art bekannter Konstruktionen sind die Gehäuse- bzw. Druckdeckel, die derartige Pumpengehäuse meist vom Antrieb her stirnseitig abschliessen, mit einem Flansch versehen und mit Hilfe von grossen Dehnschrauben - und unter Umständen Muttern - am Gehäuse befestigt. Als Dichtelemente für die Abdichtung des Pumpendruckes gegen aussen dienen dabei elastische Flachdichtungen oder O-Ringe, die zwischen dem Deckel und dem Gehäuse angeordnet sind (CH-PS 562 405). Diese Konstruktionen erfordern für die Aufnahme der Dehnschrauben ausladende Flansche am Gehäusedeckel und entsprechend ein relativ grosses Gehäuse; für eine Auswechslung der Dichtungen ist darüberhinaus eine Demontage des ganzen Deckels erforderlich.

Bei anderen Konstruktionen (Hitachi Review, Vo. 30 (1981), No. 6, Seite 6, Fig. 2) wird der mit radialen O-Ringen ausgestattete Gehäusedeckel in Achsrichtung in das Gehäuse eingeschoben und durch in Umfangsrichtung geteilte Scherringe gehalten. Diese Scherringe werden ihrerseits durch eine am Gehäuse befestigte Halterung fixiert, die auch mit dem Gehäusedeckel verschraubt ist. Diese Konstruktion ist sehr kompliziert und erfordert - beispielsweise zur Auswechslung der O-Ringe - einen erheblichen Aufwand für die Demontage und Remontage. Darüberhinaus sind die radialen O-Ringe beim Einschieben des Gehäusedeckels in das Gehäuse einer erheblichen Gefahr der Beschädigung ausgesetzt.

Bei einer bekannten Doppelmantel-Turbine (DE-C-963 523) ist die Dichtung in das Innere des Aussengehäuses eingebaut und über einen Zwischenring gehalten, der über einen Bajonett-Verschluss im Aussengehäuse gehalten ist; auch bei dieser Maschine ist das Ersetzen der Dichtung mühsam und aufwendig.

Zum Verschliessen von Behältern oder Kesseln (DE-C-503 860) und für kleine Niederdruck-Kreiselpumpen, bei denen das Pumpengehäuse ohne eigene Abstützung auf dem Boden frei an einen Antriebsmotor angesetzt ist (DE-A-19 59 087), sind ebenfalls Bajonett-Verschlüsse bekannt. Bei diesen Bajonett-Verschlüssen wird das anzusetzende Bauelement durch Drehen mit dem Gehäuse verbunden, wobei es gleichzeitig infolge einer axialen Verschiebung gegen Dichtelemente gepresst wird. Der Druckdeckel und das Topfgehäuse einer Hochdruck-Turbomaschine können auf diese Weise nicht verschlossen werden, da ein solcher Deckel wegen der zur Abdichtung des hohen Druckes notwendigen grossen Axialkraft nach kurzer Betriebszeit kaum mehr zu lösen wäre.

Aufgabe der Erfindung ist es daher, eine Hochdruck-Turbomaschine mit einer einfachen, leichten und platzsparenden Konstruktion für Deckel und Gehäuse zu schaffen, bei der ein Ersetzen der Dichtungen ohne Demontage des Deckels möglich ist, und bei der weiterhin bei Aus- und Einbau der Maschine bzw. des Deckels die Dichtungen keinen Scherbelastungen unterworfen werden.

Diese Aufgabe wird erfindungsgemäss dadurch gelöst, dass die den Druckdeckel aufnehmende Stirnseite des Topfgehäuses in ihrer Oeffnung für den Einschub der Maschine eine radial nach innen ragende Verzahnung und der in seinem Durchmesser der lichten Weite der Gehäuseverzahnung entsprechende Druckdeckel eine radial nach aussen gerichtete Verzahnung tragen, wobei die Anordnung der Zähne in Umfangsrichtung und ihre Abmessungen ein Einführen des Deckels in das Gehäuse ermöglichen, und dass ferner auf der Stirnseite des Gehäuses unter Zwischenlage Dichtelementen ein den Druckdeckel umschliessender Flanschring befestigt ist; die Dichtelemente, die in dem gezeigten Beispiel je eine radiale und eine axiale Dichtung bilden, bestehen beispielsweise aus elastomeren O-Ringen oder metallischen C-Ringen, sowie Flansch- oder Spiraldichtungen bekannter Bauart.

Bei der neuen Konstruktion, bei der die Zähne des Gehäuses und diejenigen des Deckels durch eine Drehung des Druckdeckels ohne eine gleichzeitige Axialverschiebung "zur Deckung gebracht" werden, wird der hydraulische Druck durch diese Zahnverbindung aufgenommen; die Abdichtung des Druckes erfolgt beispielsweise durch radiale und axiale O-Ringe, die erst nach dem Einschub der aus Rotor, Stator und Gehäusedeckel bestehenden Einschubeinheit und nach der vorstehend erwähnten Drehung des Deckels montiert und von einem Flanschring gehalten werden. Zum einen können daher bei der neuen Konstruktion ausladende Flansche und grosse Dehnschrauben entfallen, wodurch der Druckdeckel und das Gehäuse kleiner als bisher ausgeführt werden können. Zum anderen ist die Gefahr einer Beschädigung der Dichtringe praktisch ausgeschaltet. Darüberhinaus erfordert ein Einsetzen der Dichtung bei Leckagen keinen Ausbau des Gehäusedeckels mehr.

Axiale Durchgangsbohrungen bei mindestens einzelnen Zähnen des Druckdeckels sind notwendig, um mit Hilfe von durch diese Bohrungen hindurch im Stator der Pumpe verschraubte Bolzen den Zusammenbau von Rotor, Stator und Druckdeckel zu einer Einschubeinheit zu ermöglichen.

Weiterhin gestatten axiale Durchgangsbohrungen in der Gehäuseverzahnung bei der Demontage von Gehäuse und Deckel die aufeinander aufliegenden und gegebenenfalls fest miteinander verbundenen Zähne von Druckdeckel und Gehäuse mittels eines hydraulischen Druckmittels voneinander zu lösen, ehe sie zum Oeffnen gegeneinander verdreht werden.

Im folgenden wird die Erfindung anhand eines Ausführungsbeispiels im Zusammenhang mit der Zeichnung näher erläutert.
- Fig. 1: zeigt in schematischer Darstellung als Schnitt in einer Meridianebene im Bereich des Gehäuse- oder Druckdeckels einen Ausschnitt aus dem im wesentlichen zylindrischen Topfgehäuse einer Hochdruck-Turbomaschine;
- Fig. 2: ist eine Aufsicht auf das Zylindergehäuse der Fig. 1 von rechts bei ausgebauter Einschubeinheit;
- Fig. 3: stellt in Gegenrichtung zu Fig. 2 eine Aufsicht auf den Druckdeckel von links bei "abgenommenem" Leit- oder Laufrad dar.

Das Topfgehäuse 1 (Fig. 1) nimmt neben der Welle 2, auf der eines der Laufräder 3 und ein Druckentlastungskolben 4 befestigt sind, ein Stufengehäuse 5 und das Leitrad 6 der letzten Stufe auf. Es ist in Fig. 1 nach rechts durch einen Gehäuse- oder Druckdeckel 7 abgeschlossen, in den eine Druckausgleichsleitung 8 einmündet. Im wellennahen Innenhohlraum des Druckdeckels 7 ist eine den Entlastungskolben 4 umgebende Entlastungsbuchse 9 untergebracht sowie eine Gleitringdichtung 10 schematisch wiedergegeben.

Wie Fig. 2 zeigt, ist im Bereich des offenen Gehäuseendes der Rand des Innenhohlraumes 11 des Gehäuses 1 mit einer radial nach innen ragenden Verzahnung versehen, deren Zähne 12 gleichmässig auf dem Umfang verteilt und im Abstand zueinander angeordnet sind. Jeder zweite Zahn 12 ist mit einer in ihm exzentrisch gelegenen Bohrung 13 versehen; diese dient, wie bereits erwähnt, zum Anschluss einer Druckleitung eines nicht dargestellten hydraulischen Systems, mit dessen Hilfe die Zähne 12 von den im montierten Zustand dahinterliegenden Zähnen 14 (Fig. 3) des Druckdeckels 7 bei einer Demontage abgehoben werden, wofür - wie aus Fig. 1 ersichtlich - zwischen dem Deckel 7 und dem Stufengehäuse 5 bzw. dem Leitrad 6 ein axiales Spiel vorhanden ist, das bei der Montage wirksam wird und ein Drehen des Druckdeckels 7 im Topfgehäuse ohne axiale Kräfte und ohne axiale Verschiebungen bei diesem Drehen erlaubt.

Die Zähne 14 sind radial nach aussen vorstehend auf dem äusseren Umfang des Druckdeckels verteilt, der in seinem Durchmesser der lichten Weite der Gehäuseverzahnung entspricht. Form und Lage der Zähne 12 und 14 sind so aufeinander abgestimmt, dass die Zähne 14 des Druckdeckels 7 zwischen den Zähnen 12 hindurch in das Gehäuse eingeführt werden und nach Lösen des Druckdeckels 7 vom Stator 5, 6 durch eine Drehung hinter diesen fixiert werden.

In den Zähnen 14 sind ebenfalls durchgehende Bohrungen 15 vorgesehen, durch die beim Zusammenfügen von Rotor 2, 3, 4, Stator 5, 6, 9 und Druckdeckel 7 zu einer Einschubeinheit Schraubenbolzen 16 (Fig. 1) hindurchgreifen. Diese werden zur Fixierung des Deckels 7 in der Einschubeinheit in mit Gewindebohrungen 18 versehene Laschen 17 am Leitrad 6 der letzten Stufe eingeschraubt. Selbstverständlich werden diese Schrauben 16 gelöst, bevor nach dem Einschub der Einheit die Zähne 12 und 14 durch die erwähnte Drehung miteinander in Eingriff gebracht werden.

Zur axialen und radialen Abdichtung des Innenhohlraumes 11 sind in den Umfang des Druckdeckels 7 und in die Stirnfläche des Gehäuses 1 je eine Ringnut 19 eingelassen, in die als elastisches Dichtelement je ein O-Ring 20 eingelegt ist. Die mit diesem zusammenwirkenden Dichtflächen werden gebildet durch einen den Spalt zwischen dem Gehäuse 1 und dem Druckdeckel 7 verschliessenden Flanschring 21, der auf das Gehäuse 1 aufgesetzt und mit Schrauben 22 befestigt ist, die in Gewindebohrungen 23 eingreifen.

Die richtige, nach jeder Demontage und Montage wieder gleiche Positionierung des Druckdeckels 7 gegenüber dem Gehäuse 1 wird gewährleistet durch einen Positionierstift 25, der in eine Bohrung 24 (Fig. 2) in der Gehäusestirnfläche eingreift und für den Flanschring 21 die richtige Lage gegenüber dem Gehäuse 1 sicherstellt; die Justierung des Druckdeckels 7 gegenüber dem Flanschring 21 erfolgt dann durch einen Justierkeil 26, der in entsprechende Ausnehmungen dieser beiden Elemente eingelegt ist.

## Patentansprüche

1. Hochdruck-Turbomaschine mit einem Topfgehäuse, das stirnseitig mit einem Druckdeckel verschlossen ist, wobei Dichtelemente zwischen Gehäuse und Deckel den Innenraum der Maschine gegen die Umgebung abdichten, dadurch gekennzeichnet, dass die den Druckdeckel (7) aufnehmende Stirnseite des Topfgehäuses (1) in ihrer Oeffnung (11) für den Einschub der Maschine eine radial nach innen ragende Verzahnung (12) und der in seinem Durchmesser der lichten Weite der Gehäuseverzahnung (12) entsprechende Druckdeckel (7) eine radial nach aussen gerichtete Verzahnung (14) tragen, wobei die Anordnung der Zähne (12, 14) in Umfangsrichtung und ihre Abmessungen ein Einführen des Deckels (7) in das Gehäuse (1) ermöglichen, dass ferner mindestens einzelne Zähne (14) des Druckdeckels (7) axial durchbohrt sind, und dass schliesslich die Dichtelemente (20) ausserhalb des Ueberlappungsbereichs von Gehäuse /1) und Deckel (7) angeordnet und durch einen den Druckdeckel (7) umschliessenden Flanschring (21) auf der Stirnseite des Gehäuses (1) abgedeckt sind.

2. Hochdruck-Turbomaschine mit einem Topfgehäuse nach Anspruch 1, dadurch gekennzeichnet, dass der Druckdeckel (7) für die Montage mit Hilfe von durch die Bohrungen (15) seiner Zähne (14) geführten Schraubenbolzen (16) mit dem Stator (5, 6) der Maschine zu einer Einschubeinheit vereinigt ist.

3. Hochdruck-Turbomaschine mit einem Topfgehäuse nach Anspruch 1, dadurch gekennzeichnet, dass mindestens einzelne Zähne (12) der Gehäuseverzahnung axial durchbohrt sind.

## Claims

1. High-pressure turbine engine with a split casing, which is closed at the front end by a pressure cover, sealing members between the casing and the cover sealing off the interior of the engine from the environment, characterised in that the front end, which accommodates the pressure cover (7), of the split casing (1) bears in its opening (11) for the insertion of the engine a tooth system (12) which projects radially inwards, and the pressure cover (7), the diameter of which corresponds to the clear width of the casing tooth system (12), bears a tooth system (14) which points radially outwards, the arrangement of the teeth (12, 14) in the circumferential direction and their dimensions allowing the cover (7) to be inserted in the casing (1), that at least individual teeth (14) of the pressure cover (7) comprise axial through-holes, and that, finally, the sealing members (20) are arranged outside of the area of overlap of the casing (1) and cover (7) and are covered at the front end of the casing (1) by a flanged ring (21), which surrounds the pressure cover (7).

2. High-pressure turbine engine with a split casing according to claim 1, characterised in that the pressure cover (7) is joined to the stator (5, 6) of the engine to form a push-in unit for assembly by means of screw bolts (16), which are passed through the holes (15) in its teeth (14).

3. High-pressure turbine engine with a split casing according to claim 1, characterised in that at least individual teeth (12) of the casing tooth system comprise axial through-holes.

## Revendications

1. Turbomachine à haute pression comportant un carter en forme de pot, fermé frontalement par un couvercle résistant à la pression, dans laquelle des éléments d'étanchéité, placés entre le carter et le couvercle, assurent l'étanchéité de son espace intérieur par rapport au milieu ambiant, caractérisée en ce que la face frontale du carter en pot (1) qui reçoit le couvercle (7) résistant à la pression porte, dans son ouverture (11), pour l'introduction de la machine, une denture (12) saillant radialement vers l'intérieur, et le couvercle (7), dont le diamètre correspond au diamètre intérieur de la denture (12) du carter, porte une denture (14), dirigée radialement vers l'extérieur, la disposition des dents (12, 14) en direction périphérique et leurs dimensions permettant l'introduction du couvercle (7) dans le carter (1), en ce qu'en outre, au moins quelques dents (14) du couvercle (7) sont percées axialement et en ce qu'enfin les éléments d'étanchéité (20) sont disposés à l'extérieur de la zone de recouvrement du carter (1) et du couvercle (7) et recouverts, sur la face frontale du carter (1), par une bride annulaire (21) entourant le couvercle (7) résistant à la pression.

2. Turbomachine à haute pression comportant un carter en forme de pot selon la revendication 1, caractérisée en ce que le couvercle (7) résistant à la pression est assemblé, pour le montage, au stator (5, 6) de la machine, à l'aide de boulons (16), passant à travers les ouvertures (15) de ses dents (14), pour former une unité d'introduction.

3. Turbomachine à haute pression comportant un carter en forme de pot selon la revendication 1, caractérisée en ce qu'au moins quelques dents (12) de la denture de carter sont percées axialement.
